# FASCICULE DE BREVET EUROPEEN

(11) **EP 2 747 514 B1**
(45) Date de publication et mention de la délivrance du brevet: **27.03.2019**
(21) Numéro de dépôt: 13198656.4
(22) Date de dépôt: 19.12.2013
(51) Int. Cl.: H05B 6/06

(54) **Procédé et dispositif d'alimentation en puissance des moyens d'induction**
Verfahren und Vorrichtung zur Leistungszuführung von Induktionsmitteln
Method and device for supplying power to induction means

(30) Priorité: 20.12.2012 FR 1262422
(43) Date de publication de la demande: 25.06.2014
(73) Titulaire: Groupe Brandt, 92500 Rueil-Malmaison (FR)
(72) Inventeur: Alirol, Etienne, 45380 La Chapelle-Saint-Mesmin (FR); Goumy, Cédric, 45190 Tavers (FR); Gouardo, Didier, 45520 Cercottes (FR)
(74) Mandataire: Santarelli

(56) Documents cités:
- EP-A1- 2 112 862
- EP-A1- 2 341 757
- EP-A2- 2 445 306
- EP-A2- 2 506 673
- WO-A1-2006/117182
- US-A1- 2010 237 065

## Description

La présente invention concerne un procédé d'alimentation en puissance des moyens d'induction.

Elle concerne également un dispositif d'alimentation en puissance adapté à mettre en oeuvre le procédé d'alimentation en puissance, ainsi qu'un appareil de cuisson à induction adapté à intégrer un tel dispositif.

La présente invention concerne plus particulièrement l'alimentation en puissance des moyens d'induction d'un appareil de cuisson à induction.

Dans un tel appareil de cuisson, chaque zone ou foyer de cuisson est associée à des moyens d'induction. Le fonctionnement de chaque zone de cuisson est piloté par un élément de puissance intégré dans un dispositif d'alimentation à onduleur.

Un dispositif d'alimentation en puissance est décrit dans le document EP 2 341 757 A1 qui divulgue le préambule de la revendication 1.

Un tel dispositif d'alimentation à onduleur est aussi décrit dans le document WO 2007/042315 dans lequel des moyens d'induction intégrés à un circuit résonant sont alimentés à partir d'un dispositif d'alimentation à onduleur comportant un interrupteur, du type d'un transistor commandé en tension, connu sous l'appellation IGBT (acronyme du terme anglais "*Insulated Gate Bipolar Transistor*"), monté en série avec le circuit résonant.

Un tel dispositif d'alimentation à onduleur fonctionne selon une fréquence de commutation de l'interrupteur. En modifiant la fréquence de commutation ou fréquence de travail du dispositif d'alimentation à onduleur, il est possible d'ajuster la puissance instantanée délivrée par les moyens d'induction à un récipient de cuisson disposé sur une zone de cuisson.

Le dispositif d'alimentation alimente en puissance les moyens d'induction à partir de la tension de secteur redressée au moyen d'un circuit de redressement.

On notera que les moyens d'induction forment partie avec le récipient disposé sur la zone de cuisson d'un circuit résonant et que lorsque la fréquence de résonance de ce circuit résonant est égale à la fréquence de travail du dispositif d'alimentation, le courant circulant à travers le circuit résonant est maximal.

Par conséquent, la puissance instantanée générée par les moyens d'induction est maximisée.

La fréquence de commutation de l'interrupteur ou fréquence de travail du dispositif d'alimentation à onduleur est comprise dans une plage optimale de fonctionnement qui est liée au fonctionnement de l'interrupteur.

La plage optimale de fonctionnement est ainsi définie entre une fréquence minimale correspondant à une puissance instantanée maximale et une fréquence maximale correspondant à une puissance instantanée minimale.

De manière générale, la plage optimale de fréquences est prédéterminée en fonction des paramètres de l'ensemble formé par les moyens d'induction et le dispositif d'alimentation.

Lorsqu'un utilisateur de l'appareil de cuisson demande une puissance instantanée, ou puissance de consigne, qui est comprise entre la puissance instantanée minimale et la puissance instantanée maximale, le dispositif d'alimentation fonctionne en mode continu sur une période prédéterminée nommée période programme.

La période programme correspond à une période pendant laquelle la puissance demandée par l'utilisateur ou puissance de consigne est restituée.

Cette période programme est prédéterminée de manière connue par l'homme du métier, notamment pour être conforme à la norme EN-61000-3-3 sur le réseau électrique (norme Flicker) fixant un nombre maximal de variations de puissance autorisé dans une minute.

En général, une période programme comprend plusieurs périodes de réseau électrique alternatif.

Lorsque les moyens d'induction doivent délivrer une puissance de consigne inférieure à la puissance instantanée minimale, le dispositif d'alimentation à onduleur fonctionne en mode découpé, c'est-à-dire que l'alimentation en puissance est découpée dans le temps. Ainsi, le dispositif d'alimentation à onduleur fonctionne à la fréquence maximale de fonctionnement continu (fréquence correspondant sensiblement à la fréquence maximale de la plage optimale de fréquences) pendant un intervalle de la période programme.

Ainsi, pendant cet intervalle de la période programme, le dispositif d'alimentation à onduleur fonctionne selon une fréquence de travail correspondant à la puissance instantanée minimale, et pendant le temps restant de la période programme, le dispositif d'alimentation à onduleur ne fonctionne pas.

Ainsi, par exemple, si la puissance instantanée minimale présente une valeur de 500 W et que la puissance instantanée qui doit être délivrée dans les moyens d'induction est de 100 W, cette puissance instantanée de 100 W est reconstituée en commandant le fonctionnement du dispositif d'alimentation selon une fréquence de travail maximale de manière à ce que les moyens d'induction délivrent la puissance instantanée minimale pendant un intervalle de 200 ms toutes les secondes (le temps programme étant dans cet exemple d'une seconde).

Lorsque le dispositif d'alimentation à onduleur fonctionne en mode découpé, à chaque mise en fonctionnement du dispositif d'alimentation, c'est-à-dire au début de chaque période programme, un courant élevé est généré dans le circuit résonant formé par les moyens d'induction et le récipient disposé sur la zone de cuisson associée aux moyens d'induction.

L'apparition soudaine de ce courant élevé génère un bruit audible dans le récipient disposé sur la zone de cuisson. Ce bruit présente une intensité variable en fonction notamment de la taille, du matériau et du contenu du récipient, des paramètres de l'inducteur (par exemple la taille) et de la valeur de la puissance reconstituée, et peut être gênant pour un utilisateur d'un appareil comportant un tel dispositif d'alimentation à onduleur.

Il existe des circuits électriques, par exemple résistifs, qui permettent de réduire ce bruit périodique.

Néanmoins, ces circuits électriques ne sont pas satisfaisants dès lors qu'il s'agit de circuits assez onéreux, qui occupent une place importante sur la ou les cartes électroniques destinées à la commande des moyens d'induction et qui génèrent des pertes Joules assez importantes.

La présente invention a pour but de proposer un procédé de commande des moyens d'induction, permettant de réduire, voire d'éliminer, le bruit généré dans un récipient disposé sur une zone de cuisson.

A cet effet, la présente invention concerne un procédé d'alimentation en puissance des moyens d'induction, les moyens d'induction étant associés à une zone de cuisson et étant alimentés à des valeurs de puissance de consigne respectivement par un dispositif d'alimentation à onduleur comportant des moyens de commutation fonctionnant selon une fréquence de travail, en mode continu lorsque la valeur de puissance de consigne est supérieure ou égale à une puissance instantanée minimale, et en mode découpé lorsque la valeur de puissance de consigne est inférieure à ladite puissance instantanée minimale, ladite puissance instantanée minimale correspondant à une fréquence maximale de fonctionnement continu.

Selon l'invention, les moyens de commutation sont mis en fonctionnement pendant une durée prédéfinie à une fréquence de démarrage supérieure à la fréquence maximale de fonctionnement continu, au début d'une période programme.

Ainsi, dès lors que la fréquence de démarrage est supérieure à la fréquence maximale de fonctionnement continu, le courant circulant dans le récipient est inférieur au courant délivré lorsque les moyens de commutation fonctionnent selon une fréquence de travail inférieure à la fréquence maximale de fonctionnement continu.

Par conséquent, la mise en fonctionnement du dispositif d'alimentation à onduleur ne génère pas de bruit ou du moins génère un bruit d'intensité faible et qui n'est pas gênant pour un utilisateur de l'appareil de cuisson.

Avantageusement, les moyens de commutation sont mis en fonctionnement pendant une durée prédéfinie à une fréquence de démarrage supérieure à la fréquence maximale de fonctionnement continu lorsqu'ils fonctionnent en mode découpé.

On notera que lorsque les moyens de commutation fonctionnent en mode découpé, ils sont mis en fonctionnement régulièrement.

Ainsi, il est particulièrement avantageux de mettre en fonctionnement les moyens de commutation à la fréquence de démarrage pendant une durée prédéfinie lorsqu'ils fonctionnent en mode découpé.

Selon une caractéristique, le dispositif d'alimentation à onduleur est apte à appliquer une tension de secteur sur les moyens d'induction, la durée prédéfinie représentant le temps écoulé entre un premier instant à partir duquel les moyens de commutation sont mis en fonctionnement à une fréquence de démarrage et un second instant à partir duquel des moyens de commutation sont mis en fonctionnement à la fréquence de travail sensiblement égale à la fréquence maximale de fonctionnement continu.

Par exemple, au second instant, la tension de secteur est sensiblement nulle.

Ainsi, lorsque les moyens de commande sont mis en fonctionnement à la fréquence de travail (qui a une valeur sensiblement égale à la fréquence maximale de fonctionnement continu), la tension de secteur est sensiblement nulle.

Grâce à cette caractéristique, la possible génération de courants importants dans les inducteurs, lors de la mise en fonctionnement des moyens de commutation à la fréquence de travail, est évitée.

Avantageusement, les moyens de commutation sont mis en fonctionnement à la fréquence de démarrage lorsque la tension de secteur présente sa valeur crête.

Ainsi, lorsque les moyens de commutation sont mis en fonctionnement au premier instant, la tension de secteur présente sa valeur de crête.

Par conséquent, la tension de secteur évolue entre sa valeur crête et une valeur sensiblement nulle pendant la durée prédéterminée définie par le premier instant (à partir duquel les moyens de commutation sont mis en fonctionnement à la fréquence de démarrage) et le second instant (à partir duquel les moyens de commutation sont mis en fonctionnement à la fréquence de travail).

Selon une caractéristique, les moyens de commutation sont mis en fonctionnement à une fréquence de démarrage supérieure à la fréquence maximale de fonctionnement continu au début de chaque période programme du dispositif d'alimentation dans lequel la puissance instantanée délivrée par les moyens d'induction est restituée.

La présente invention concerne selon un deuxième aspect, un dispositif d'alimentation en puissance alimentant en puissance à des valeurs de puissance de consigne les moyens d'induction et comportant des moyens de commutation fonctionnant selon une fréquence de travail en mode continu lorsque la valeur de puissance de consigne est supérieure ou égale à une puissance instantanée minimale, et en mode découpé lorsque la valeur de puissance de consigne est inférieure à ladite puissance instantanée minimale, ladite puissance instantanée minimale correspondant à une fréquence maximale de fonctionnement continu.

Selon l'invention, le dispositif d'alimentation comporte des moyens de commande configurés pour mettre en oeuvre un procédé d'alimentation en puissance conforme à l'invention.

La présente invention concerne selon un troisième aspect, un appareil de cuisson à induction comprenant un dispositif d'alimentation en puissance alimentant en puissance des moyens d'induction et étant conforme à l'invention et mettant en oeuvre un procédé d'alimentation en puissance conforme à l'invention.

Le dispositif d'alimentation en puissance et l'appareil de cuisson à induction présentent des caractéristiques et avantages analogues à ceux décrits précédemment en relation avec le procédé d'alimentation en puissance.

La présente invention trouve en particulier son application dans une table de cuisson à induction.

D'autres particularités et avantages de l'invention apparaîtront encore dans la description ci-après.

Aux dessins annexés, donnés à titre d'exemples non limitatifs :
- la figure 1 est une vue schématique d'un appareil de cuisson à induction adapté à mettre en oeuvre le procédé d'alimentation en puissance conforme à l'invention ;
- la figure 2 est un schéma illustrant un dispositif d'alimentation en puissance selon un mode de réalisation ;
- la figure 3 est un schéma plus détaillé du mode de réalisation du dispositif d'alimentation de la figure 2 ;
- la figure 4 est une courbe représentant la puissance instantanée en fonction de la fréquence ;
- la figure 5 illustre la puissance instantanée en fonction du temps ; et
- la figure 6 représente des courbes illustrant l'évolution dans le temps de certains signaux lorsque le procédé d'alimentation conforme à l'invention est mis en oeuvre.

On va décrire tout d'abord en référence à la figure 1 un appareil de cuisson à induction adapté à mettre en oeuvre la présente invention.

Dans cet exemple, cet appareil de cuisson peut être une table de cuisson à induction 10 comprenant au moins un foyer de cuisson associé à des moyens d'induction.

Dans cet exemple, la table de cuisson 10 comporte quatre foyers de cuisson F1, F2, F3, F4, chaque foyer de cuisson étant associé à des moyens d'induction comprenant une ou plusieurs bobines d'induction.

Cette table de cuisson 10 comprend de manière classique une alimentation électrique 11, typiquement une alimentation du réseau électrique alternatif ou alimentation secteur.

A titre d'exemple, la table de cuisson 10 est alimentée en 32 A, pouvant fournir une puissance maximale de 7200 W à la table de cuisson 10, soit une puissance de 3600 W par phase, pour le cas d'une table de cuisson 10 comprenant deux phases de puissance.

On notera que les moyens d'induction associés à chaque foyer de cuisson F1, F2, F3, F4 peuvent en pratique être réalisés à partir d'une ou plusieurs bobines dans lesquelles circule le courant électrique, montées sur une phase de puissance.

Une carte de contrôle et de commande de puissance 12 permet de supporter l'ensemble des moyens électroniques et informatiques nécessaires au contrôle de la table de cuisson 10.

En pratique, des liaisons électriques 13 sont prévues entre cette carte de contrôle et de commande de puissance 12 et chaque foyer de cuisson F1, F2, F3, F4.

De manière classique, dans une telle table de cuisson 10, l'ensemble des moyens d'induction et la carte de contrôle et de commande 12 sont placés sous une surface plane de cuisson, par exemple réalisée à partir d'une plaque en vitrocéramique.

Les foyers de cuisson peuvent en outre être identifiés par une sérigraphie en vis-à-vis des bobines d'induction placées sous la surface de cuisson.

Bien entendu, bien qu'on ait illustré un exemple de réalisation de table de cuisson dans laquelle quatre zones de cuisson constituant des foyers de cuisson F1, F2, F3, F4 sont prédéfinies dans le plan de cuisson, la présente invention s'applique également à une table de cuisson ayant un nombre variable ou des formes différentes de foyer de cuisson, ou encore, présentant un plan de cuisson sans zones ou foyers de cuisson prédéfinis, ces derniers étant définis au cas par cas par la position du récipient en vis-à-vis d'un sous-ensemble de bobines d'induction disposées sous le plan de cuisson.

Finalement, la table de cuisson 10 comporte également des moyens de commande et d'interface 14 avec l'utilisateur permettant notamment à l'utilisateur de commander en puissance et en durée le fonctionnement de chaque foyer F1, F2, F3, F4.

En particulier, l'utilisateur peut par le biais des moyens de commande et d'interface 14 assigner une puissance de consigne à chaque foyer de cuisson recouvert d'un récipient.

La structure d'une telle table de cuisson et le montage des moyens d'induction n'ont pas besoin d'être décrits plus en détails ici.

Les moyens d'induction sont alimentés par un dispositif d'alimentation à onduleur comportant des moyens de commutation fonctionnant selon une fréquence de travail.

On a illustré à la figure 2 un exemple de réalisation d'un dispositif d'alimentation à onduleur adapté à alimenter plusieurs foyers de cuisson F1, F2, F3, F4 (trois foyers de cuisson F1, F2, F3 dans l'exemple représenté).

Le dispositif d'alimentation à onduleur 20 est apte à appliquer la tension du réseau électrique alternatif ou tension de secteur 30 sur les moyens d'induction I1, I2, I3 correspondant respectivement aux foyers de cuisson F1, F2, F3.

La tension de secteur ou tension du réseau électrique présente par exemple une valeur de 230 VRMS (valeur de crête de 325V) pour le réseau électrique français.

Bien entendu, la tension de secteur peut présenter des valeurs différentes, en fonction du réseau électrique du pays dans lequel on se situe.

Le dispositif d'alimentation comporte notamment des moyens de redressement 21 aptes à redresser la tension de secteur 30 et des moyens de synchronisation 22 permettant de générer un signal digital périodique dont au moins l'un d'entre le front montant et le front descendant est synchrone avec un passage par zéro volts de la tension de secteur 30.

Un condensateur C_{bus} est connecté à la sortie des moyens de redressement 21. Le condensateur C_{bus} est chargé par la tension de secteur redressée. La tension V_{bus} prise aux bornes de ce condensateur C_{bus} est sensiblement égale à la valeur crête de la tension de secteur redressée tant qu'aucune puissance n'est délivrée par un inducteur, le condensateur C_{bus} restant chargé à cette valeur crête de la tension de secteur redressée.

Cette valeur est par exemple de 325V pour un réseau électrique avec une valeur de tension efficace de 230V.

Dans le dispositif d'alimentation 20 des ponts de puissance 23a, 23b, 23c sont reliés à des inducteurs I1, I2, I3 respectivement. Les ponts de puissance 23a, 23b, 23c peuvent être construits selon une architecture en demi pont ou en pont complet.

Le dispositif d'alimentation 20 comporte en outre une unité de traitement 24 apte à commander, en particulier, le fonctionnement du dispositif d'alimentation 20. L'unité de traitement est par exemple un microcontrôleur, un microprocesseur ou un circuit logique programmable.

La figure 3 représente un schéma d'un dispositif d'alimentation 20 avec une architecture en demi-pont. Sur ce schéma, un pont de puissance 23a alimente un foyer de cuisson (non représenté sur la figure 3).

On notera que le fonctionnement d'une architecture en pont complet est similaire, et ne sera pas décrite ici.

La tension de secteur 30, les moyens de redressement 21, le condensateur C_{bus}, les moyens de synchronisation 22, ainsi que l'unité de traitement 24 qui ont été décrits en référence à la figure 2, sont représentés sur la figure 3.

Le pont de puissance 23a comporte des moyens de commutation.

Dans cet exemple, les moyens de commutation sont deux composants de puissance A, B connectés en série et fonctionnant comme deux interrupteurs.

Par exemple, les composants de puissance sont des transistors IGBT (acronyme du terme anglais "*Insulated Gate Bipolar Transistors*").

Dans le cas d'une architecture en pont complet, deux autres transistors connectés entre eux en série sont montés en parallèle avec les transistors IGBT A, B.

On notera que les deux transistors IGBT A, B fonctionnent en alternance, c'est-à-dire lorsque l'un est passant, l'autre est bloqué.

Dans ce schéma, une inductance L représente à la fois l'inductance des moyens d'induction et celle du récipient à chauffer placé en vis-à-vis.

Deux condensateurs de résonance C1, C2 sont montés en parallèle avec l'inductance L formant avec elle un circuit résonant.

Deux condensateurs Ca, Cb d'aide à la commutation sont montés en parallèle entre l'inductance L et les transistors IGBT A, B.

Comme décrit ci-dessous, les interrupteurs IGBT A, B sont commandés en fonctionnement selon une fréquence de travail afin d'ajuster la puissance instantanée délivrée par les moyens d'induction à un récipient disposé sur une zone de cuisson, à la puissance de consigne demandée par un utilisateur.

La Figure 4 montre la puissance instantanée pouvant être délivrée par les moyens d'induction à un récipient disposé sur une zone de cuisson, en fonction de la fréquence de commutation des transistors IGBT.

Il est connu de l'homme du métier que la puissance instantanée délivrée par les moyens d'induction au récipient est ajustée en modifiant la fréquence de commutation des transistors IGBT.

La fréquence de commutation du transistor IGBT est comprise dans une plage optimale de fonctionnement définie par une fréquence minimale F₁ et par une fréquence maximale F₂.

Comme on peut l'observer sur la figure 4, la fréquence minimale F₁ correspond à la puissance instantanée maximale et la fréquence maximale F₂ correspond à la puissance instantanée minimale.

La définition de cette plage de fréquences est connue de l'homme du métier. La fréquence minimale F₁ (correspondant à la puissance instantanée maximale) correspond à la fréquence de résonance du circuit résonant LC. La fréquence maximale F₂ est notamment définie en tenant en compte des contraintes de fonctionnement du transistor IGBT, par exemple pour conserver un comportement thermique satisfaisant.

A titre d'exemple nullement limitatif, la plage optimale de fonctionnement est comprise entre 18 KHz et 50 KHz. Bien entendu, cette plage peut être comprise entre des valeurs différentes.

Comme décrit ci-dessous, le dispositif d'alimentation peut fonctionner en mode continu ou en mode de découpage. Ces modes de fonctionnement vont être décrits en référence à la figure 5. Cette figure 5 représente la puissance instantanée continue délivrée par les moyens d'induction sur un récipient situé sur une zone de cuisson, en fonction du temps.

Lorsque la puissance de consigne demandée par l'utilisateur est comprise entre les puissances minimale et maximale, les transistors IGBT A, B fonctionnent (chacun leur tour) en mode continu selon une fréquence de travail.

Cette fréquence de travail est telle que dans une période programme T_{prog} (illustrée sur la figure 5) la puissance restituée soit sensiblement égale à la puissance de consigne demandée par l'utilisateur.

Lorsque la puissance de consigne demandée par l'utilisateur est inférieure à la puissance minimale (correspondant à une fréquence maximale de fonctionnement continu), les transistors IGBT A, B fonctionnent en mode découpé. Dans le mode découpé, les transistors IGBT A, B fonctionnent selon la fréquence maximale pendant un intervalle T_{dec} de la période programme T_{prog}.

La durée de cet intervalle T_{dec} est déterminée de sorte que la puissance de consigne demandée soit restituée sur la période programme T_{prog}. Cette détermination étant connue de l'homme du métier ne sera décrite en détail ici.

La figure 6 montre des courbes illustrant schématiquement l'évolution dans le temps de différents signaux pendant la mise en oeuvre du procédé d'alimentation conforme à l'invention.

La tension V_{bus} représente la tension aux bornes du condensateur C_{bus}.

Cette tension correspond à la tension de secteur V_{secteur} lorsqu'au moins un pont de puissance 23a, 23b, 23c du dispositif d'alimentation à onduleur est mis en fonctionnement.

Lorsqu'aucun des ponts de puissance 23a, 23b, 23c est mis en fonctionnement, la tension V_{bus} est continue et égale à la valeur crête de la tension de secteur V_{secteur}. La fréquence de la tension de secteur en France est de 50Hz (sa période étant donc de 20 ms). Bien entendu, la fréquence présente des valeurs différentes selon le pays dans lequel on se trouve.

Le signal V_{com} représente la commande des interrupteurs IGBT A, B. On notera que la tension V_{bus} est aussi représentée superposée au signal V_{com}.

Sur la figure 6, on a aussi représenté la puissance dans l'inducteur dans laquelle on peut visualiser la période programme T_{prog}.

Cette période programme T_{prog} comprend plusieurs périodes secteur, dont la totalité n'est pas représentée ici.

A titre d'exemple nullement limitatif, la période programme T_{prog} présente une valeur appartenant à une plage de valeurs comprise entre 1 et 15 secondes.

On notera que les échelles dans lesquelles chacun des signaux sont représentés sont différentes.

Dans l'exemple représenté sur la figure 6, le dispositif d'alimentation en puissance fonctionne en mode découpé.

Ainsi, la puissance de consigne demandée par l'utilisateur est inférieure à la puissance instantanée minimale.

Au début de la période programme T_{prog}, les transistors IGBT A, B sont mis en fonctionnement à une fréquence de démarrage F_{d} supérieure à la fréquence maximale de fonctionnement continu F₂ pendant une durée prédéfinie T_{X}.

A titre d'exemple nullement limitatif cette fréquence de travail présente une valeur de 100KHz.

Bien entendu, cette fréquence de démarrage F_{d} pourrait présenter d'autres valeurs.

Ainsi, à chaque fois que les transistors IGBT A, B sont mis en fonctionnement, c'est-à-dire à chaque début d'une période programme T_{prog}, ils sont mis en fonctionnement à une fréquence de démarrage F_{d} supérieure à la fréquence maximale de fonctionnement continu F₂.

Par conséquent, le courant circulant I_{ind} dans l'inducteur n'est pas très élevé et le bruit généré dans le récipient est réduit ou même nul.

A titre d'exemple nullement limitatif, le courant I_{ind} circulant dans l'inducteur ne dépasse pas 16,5 A pour une fréquence de 100 KHz, alors que pour une fréquence de 50 KHz (fréquence maximale de fonctionnement continu F2), le courant I_{ind} atteint 26A.

La durée prédéfinie Tₓ représente le temps écoulé entre un premier instant t1 à partir duquel les moyens de commutation sont mis en fonctionnement et un second instant t2 à partir duquel les moyens de commutation sont mis en fonctionnement à la fréquence de travail F_{T} égale à la fréquence maximale de fonctionnement continu F₂.

Dans le mode de réalisation décrit, le second instant t2 correspond à un instant où la tension de secteur est sensiblement nulle.

Ainsi, à l'instant t2 où les transistors IGBT A, B commencent à fonctionner selon une fréquence de travail F_{T} sensiblement égale à la fréquence maximale de fonctionnement continu F₂, le condensateur C_{bus} est déchargé.

Dans le mode de réalisation décrit, les transistors IGBT A, B sont mis en fonctionnement lorsque la tension de secteur V_{bus} présente sa valeur maximale ou valeur crête.

Ainsi, si les transistors IGBT A, B sont mis en fonctionnement lorsque la tension secteur présente sa valeur crête, la tension secteur V_{secteur} et la tension aux bornes du condensateur C_{bus} évoluent de manière similaire.

A titre d'exemple nullement limitatif, la durée prédéfinie Tx présente une valeur comprise entre 2 et 5 ms.

Les transistors IGBT A, B fonctionnent à cette fréquence de démarrage F_{d} jusqu'à la fin de l'intervalle Tx.

A la fin de cet intervalle Tₓ, c'est-à-dire à l'instant t2, les transistors IGBT A, B fonctionnent chacun leur tour à une fréquence de travail F_{T} sensiblement égale à la fréquence maximale de fonctionnement continu F₂ jusqu'à la fin de l'intervalle T_{dec}. A la fin de cet intervalle T_{dec}, les transistors IGBT A, B ne fonctionnent pas jusqu'à la fin de la période programme T_{prog}.

Dans un mode de réalisation, la mise en fonctionnement des moyens de commutation A, B selon une fréquence de démarrage F_{d} supérieure à la fréquence maximale de fonctionnement continu F₂ est mise en oeuvre pendant une période prédéterminée Tx située au début de chaque période programme T_{prog}.

Selon un autre mode de réalisation, la mise en fonctionnement des moyens de commutation A, B selon une fréquence de démarrage F_{d} supérieure à la fréquence maximale de fonctionnement continu F₂ est mise en oeuvre pendant une période prédéterminée Tx située au début d'une période programme T_{prog} sur plusieurs périodes programme, par exemple située sur une période programme T_{prog} sur deux.

On notera que dans cet exemple (mise en fonctionnement des moyens de commutation A, B à la fréquence de démarrage F_{d} pendant une période prédéterminée Tx située sur une période programme T_{prog} sur deux), au moins l'un des moyens de commutation A, B doit être en fonctionnement au début de la période programme T_{prog} ne comportant pas de période prédéterminée Tx au début.

## Revendications

1. Procédé d'alimentation en puissance des moyens d'induction, les moyens d'induction (I1, I2, I3) étant associés à une zone de cuisson (F1, F2, F3, F4) et étant alimentés en puissance à des valeurs de puissance de consigne respectivement par un dispositif d'alimentation à onduleur (20) comportant des moyens de commutation (A, B) fonctionnant selon une fréquence de travail (F_{T}), en mode continu lorsque la valeur de puissance de consigne est supérieure ou égale à une puissance instantanée minimale, et en mode découpé lorsque la valeur de puissance de consigne est inférieure à ladite puissance instantanée minimale, ladite puissance instantanée minimale correspondant à une fréquence maximale de fonctionnement continu (F₂), le procédé d'alimentation étant **caractérisé en ce que** les moyens de commutation (A, B) sont mis en fonctionnement pendant une durée prédéfinie (Tx) à une fréquence de démarrage (F_{d}) supérieure à la fréquence maximale de fonctionnement continu (F₂), au début d'une période programme (T_{prog}).

2. Procédé d'alimentation conforme à la revendication 1, **caractérisé en ce que** les moyens de commutation (A, B) sont mis en fonctionnement pendant une durée prédéfinie (Tx) à une fréquence de démarrage (F_{d}) supérieure à la fréquence maximale de fonctionnement continu (F₂) lorsqu'ils fonctionnent en mode découpé.

3. Procédé d'alimentation conforme à l'une des revendications 1 ou 2, **caractérisé en ce que** le dispositif d'alimentation à onduleur (20) est apte à appliquer une tension de secteur (V_{secteur}) sur les moyens d'induction (I1, I2, I3), la durée prédéfinie (Tx) représentant le temps écoulé entre un premier instant (t1) à partir duquel les moyens de commutation (A, B) sont mis en fonctionnement à une fréquence de démarrage (Fd) et un second instant (t2) à partir duquel des moyens de commutation (A, B) sont mis en fonctionnement à la fréquence de travail (F_{T}) sensiblement égale à la fréquence maximale de fonctionnement continu (F₂).

4. Procédé d'alimentation conforme à la revendication 3, **caractérisé en ce qu'**au second instant (t2), la tension de secteur (V_{secteur}) est sensiblement nulle.

5. Procédé d'alimentation conforme à l'une des revendications 2 à 4, dans lequel les moyens de commutation (A, B) sont mis en fonctionnement à la fréquence de démarrage (F_{d}) lorsque la tension de secteur (V_{secteur}) présente sa valeur crête.

6. Procédé d'alimentation conforme à l'une des revendications précédentes, **caractérisé en ce que** les moyens de commutation (A, B) sont mis en fonctionnement à une fréquence de démarrage (F_{d}) supérieure à la fréquence maximale de fonctionnement continu (F₂) au début de chaque période programme (T_{prog}) du dispositif d'alimentation à onduleur (20) dans lequel la puissance instantanée délivrée par les moyens d'induction (I1, I2, I3) est restituée.

7. Dispositif d'alimentation en puissance des moyens d'induction, les moyens d'induction (I1, I2, I3) étant associés à une zone de cuisson, le dispositif d'alimentation en puissance alimentant en puissance à des valeurs de puissance de consigne les moyens d'induction (I1, I2, I3) et comportant des moyens de commutation (A, B) fonctionnant selon une fréquence de travail (F_{T}) en mode continu lorsque la valeur de puissance de consigne est supérieure ou égale à une puissance instantanée minimale, et en mode découpé lorsque la valeur de puissance de consigne est inférieure à ladite puissance instantanée minimale, ladite puissance instantanée minimale correspondant à une fréquence maximale de fonctionnement continu (F₂), **caractérisé en ce que** le dispositif d'alimentation comporte des moyens de commande configurés pour mettre en oeuvre un procédé d'alimentation en puissance conforme à l'une des revendications 1 à 6.

8. Appareil de cuisson à induction **caractérisé en ce qu'**il comprend un dispositif d'alimentation en puissance alimentant en puissance des moyens d'induction et étant conforme à la revendication 7 et mettant en oeuvre un procédé d'alimentation en puissance conforme à l'une des revendications 1 à 6.

## Patentansprüche

1. Verfahren zur Leistungsversorgung von Induktionsmitteln, wobei die Induktionsmittel (I1, I2, I3) einem Kochbereich (F1, F2, F3, F4) zugeordnet sind und jeweils mit einer Leistung bei Leistungssollwerten über eine Versorgungseinrichtung (20) mit Wechselrichter versorgt werden, die Schaltmittel (A, B) enthält, die mit einer Arbeitsfrequenz (F_{T}) im Dauermodus dann arbeiten, wenn der Leistungssollwert höher oder gleich einer minimalen Momentanleistung ist, und im Abschaltmodus dann arbeiten, wenn der Leistungssollwert geringer als die minimale Momentanleistung ist, wobei die minimale Momentanleistung einer maximalen Dauerbetriebsfrequenz (F₂) entspricht, wobei das Versorgungsverfahren **dadurch gekennzeichnet ist, dass** die Schaltmittel (A, B) zu Beginn einer Programmlaufzeit (T_{prog}) für eine vorbestimmte Zeitdauer (Tx) mit einer Startfrequenz (F_{d}) betrieben werden, die höher als die maximale Dauerbetriebsfrequenz (F₂) ist.

2. Versorgungsverfahren nach Anspruch 1, **dadurch gekennzeichnet, dass** die Schaltmittel (A, B) dann, wenn sie im Abschaltmodus arbeiten, für eine vorbestimmte Zeitdauer (Tx) mit einer Startfrequenz (F_{d}) betrieben werden, die höher als die maximale Dauerbetriebsfrequenz (F₂) ist.

3. Versorgungsverfahren nach einem der Ansprüche 1 oder 2, **dadurch gekennzeichnet, dass** die Versorgungseinrichtung (20) mit Wechselrichter dazu geeignet ist, eine Netzspannung (V_{Netz}) an die Induktionsmittel (I1, I2, I3) anzulegen, wobei die vorbestimmte Zeitdauer (Tx) die Zeit darstellt, die zwischen einem ersten Zeitpunkt (t1), ab dem die Schaltmittel (A, B) mit einer Startfrequenz (Fd) betrieben werden, und einem zweiten Zeitpunkt (t2) verstreicht, ab dem die Schaltmittel (A, B) mit der Arbeitsfrequenz (F_{T}) betrieben werden, die im Wesentlichen gleich der maximalen Dauerbetriebsfrequenz (F₂) ist.

4. Versorgungsverfahren nach Anspruch 3, **dadurch gekennzeichnet, dass** zum zweiten Zeitpunkt (t2) die Netzspannung (V_{Netz}) im Wesentlichen bei null liegt.

5. Versorgungsverfahren nach einem der Ansprüche 2 bis 4, wobei die Schaltmittel (A, B) dann mit der Startfrequenz (F_{d}) betrieben werden, wenn die Netzspannung (V_{Netz}) ihren Spitzenwert aufweist.

6. Versorgungsverfahren nach einem der vorangehenden Ansprüche, **dadurch gekennzeichnet, dass** die Schaltmittel (A, B) zu Beginn einer jeden Programmlaufzeit (T_{prog}) der Versorgungseinrichtung (20) mit Wechselrichter mit einer Startfrequenz (F_{d}) betrieben werden, die höher als die maximale Dauerbetriebsfrequenz (F₂) ist, wobei die von den Induktionsmitteln (I1, I2, I3) gelieferte Momentanleistung wiederhergestellt wird.

7. Einrichtung zur Leistungsversorgung von Induktionsmitteln, wobei die Induktionsmittel (I1, I2, I3) einem Kochbereich zugeordnet sind, wobei die Leistungsversorgungseinrichtung die Induktionsmittel (I1, I2, I3) mit einer Leistung bei Leistungssollwerten versorgt und Schaltmittel (A, B) enthält, die mit einer Arbeitsfrequenz (F_{T}) im Dauermodus dann arbeiten, wenn der Leistungssollwert höher oder gleich einer minimalen Momentanleistung ist, und im Abschaltmodus dann arbeiten, wenn der Leistungssollwert geringer als die minimale Momentanleistung ist, wobei die minimale Momentanleistung einer maximalen Dauerbetriebsfrequenz (F₂) entspricht, **dadurch gekennzeichnet, dass** die Versorgungseinrichtung Steuermittel enthält, die dazu ausgelegt sind, ein Leistungsversorgungsverfahren nach einem der Ansprüche 1 bis 6 durchzuführen.

8. Induktionskochgerät, **dadurch gekennzeichnet, dass** es eine Leistungsversorgungseinrichtung zur Leistungsversorgung von Induktionsmitteln nach Anspruch 7 enthält, die ein Leistungsversorgungsverfahren nach einem der Ansprüche 1 bis 6 durchführt.

## Claims

1. A supply method for supplying power to induction means, the induction means (I1, I2, I3) being associated with a cooking zone (F1, F2, F3, F4) and being supplied with power at setting-based power values respectively by an inverter power supply device (20) comprising switching means (A, B) operating at a working frequency (F_{T}), in continuous mode when the setting-based power value is greater than or equal to a minimum instantaneous power, and in chopped mode when the setting-based power value is lower than said minimum instantaneous power, said minimum instantaneous power corresponding to a maximum frequency of continuous operation (F₂), the supply method being **characterized in that** the switching means (A, B) are put in operation for a predefined duration (Tx) at a starting frequency (F_{d}) greater than the maximum frequency of continuous operation (F₂), at the start of a program period (T_{prog}).

2. A supply method according to claim 1, **characterized in that** the switching means (A, B) are put into operation for a predefined duration (Tx) at a starting frequency (F_{d}) greater than the maximum frequency of continuous operation (F₂) when they operate in chopped mode.

3. A supply method according to one of claims 1 or 2, **characterized in that** the inverter power supply device (20) is capable of supplying a mains voltage (Vsecteur) to the induction means (I1, I2, I3), the predefined duration (Tx) representing the time elapsed between a first instant (t1) starting from which the switching means (A, B) are put into operation at a starting frequency (Fd) and a second time (t2) starting from which switching means (A, B) are put into operation at a working frequency (F_{T}) substantially equal to the maximum frequency of continuous operation (F₂).

4. A supply method according to claim 3, **characterized in that** at the second instant (t2), the mains voltage (Vsecteur) is substantially zero.

5. A supply method according to one of claims 2 to 4, in which the switching means (A, B) are put into operation at the starting frequency (F_{d}) when the mains voltage (Vsecteur) has its peak value.

6. A supply method according to one of the preceding claims, **characterized in that** the switching means (A, B) are put into operation at a starting frequency (F_{d}) greater than the maximum frequency of continuous operation (F₂) at the start of each program period (T_{prog}) of the inverter power supply device (20) in which the instantaneous power delivered by the induction means (I1, I2, I3) is given.

7. A device for supplying power to induction means, the induction means (I1, I2, I3) being associated with a cooking zone, the device for supplying power supplying power to the induction means (I1, I2, I3) at setting-based power values and comprising switching means (A, B) operating at a working frequency (F_{T}) in continuous mode when the setting-based power value is greater than or equal to a minimum instantaneous power, and in chopped mode when the setting-based power value is lower than said minimum instantaneous power, said minimum instantaneous power corresponding to a maximum frequency of continuous operation (F₂), **characterized in that** the supply device comprises control means configured for implementing a power supply method in accordance with one of claims 1 to 6.

8. An induction cooking apparatus **characterized in that** it comprises a power supply device supplying power to induction means and being in accordance with claim 7 and implementing a power supply method in accordance with one of claims 1 to 6.
